# EUROPÄISCHE PATENTSCHRIFT

(11) **EP 1 145 850 B1**
(45) Veröffentlichungstag und Bekanntmachung des Hinweises auf die Patenterteilung: **23.11.2005**
(21) Anmeldenummer: 01108801.0
(22) Anmeldetag: 07.04.2001
(51) Int. Cl.: B41F 13/58, B65H 45/22

(54) **Falzwerk für eine Rollenrotationsdruckmaschine**
Folding unit for a web printing press
Groupe de pliage pour une presse à bobines

(30) Priorität: 13.04.2000 DE 10018297
(43) Veröffentlichungstag der Anmeldung: 17.10.2001
(73) Patentinhaber: MAN Roland Druckmaschinen AG, 63012 Offenbach (DE)
(72) Erfinder: Kiesche, Herbert, 86316 Friedberg (DE); Lange, Klaus-Ulrich, 86368 Gersthofen (DE)
(74) Vertreter: Schober, Stefan

(56) Entgegenhaltungen:
- EP-A- 0 107 126
- EP-A- 0 257 390
- EP-A- 0 529 552
- EP-A- 0 557 774
- WO-A-97/17200
- DE-C- 295 080
- DE-C- 393 250
- DE-C- 668 877
- US-A- 4 725 050

## Beschreibung

Die Erfindung betrifft ein Falzwerk für eine Rollenrotationsdruckmaschine nach dem Oberbegriff des Patentanspruchs 1.

Neben den hier angesprochenen Illustrationsdruckmaschinen kennt der Stand der Technik auch noch Zeitungsdruckmaschinen, mit denen andersartige Druckprodukte - eben Zeitungsdruckprodukte hergestellt werden können. So zeigt z.B. die EP-A-0 529 552 eine derartige Maschine, und zwar eine der größten Bauarten mit sechsplattenbreiten Druckzylindern und Falztrichter in mehreren vertikalen Ebenen, wobei in der obersten Ebene drei Trichter angeordnet sind. Eine ebensolche Maschine zeigt die EP-A 0 107 126 mit drei Trichtern in einer vertikalen Ebene. Hier ist die Trichtereinlaufwalze länger als die maximale Bahnbreite, wobei pro Bahn zwei Wendestangen vorgesehen sind. Dadurch können zwei Teübahnen gemischt werden, ohne daß - wie bei der EP-A-0 529 552 die Trichter in mehreren Etagen, d.h. vertikalen Ebenen, angeordnet sein müssen. Letztlich zeigt die DE-C-393 250 eine Bücherdruckmaschine mit drei Trichtern in einer vertikalen Ebene wie Abb. 3 dieser Schrift erkennen läßt.

Illustrationsfalzwerke sind in der Regel mit einem Falzarichter, Einlaufwalzen, Zugwalzen und einer Zylindergruppe ausgestattet, um Falzprodukte mit einem Längsfalz und einem oder zwei Querfalzen zu erzeugen. Ein derartiges Falzwerk ist im Prospekt Lithoman, Illustrations-Rollenoffset, Seite 20, MAN Roland Druckmaschinen AG, Augsburg, 2.97, gezeigt. Die Zylindergruppe enthält einen Messerzylinder, einen Punktur- und Falzmesserzylinder, einen Falzklappenzylinder und ggf. einen Greifer- und Falzmesserzylinder. Eine oder zwei weitere Dritte-Falzeinrichtungen ermöglichen einen zusätzlichen zweiten Längsfalz. Bei einer Druckmaschine, einfach breit und einfach im Umfang (d.h. 4 Seiten A4 stehend in der Breite und 2 Seiten im Umfang), können so Produkte mit 8 Seiten A3, 16 Seiten A4, 16 Seiten A5 Doppelnutzen und 12 Seiten Deltafalz bzw. 24 Seiten Deltafalz plus zweiter Längsfalz erzeugt werden.

Der Wunsch besteht darin, weitere zusätzliche 4- oder 8-Seiten-Produkte (sogenannte Umschläge) zu erzeugen. Dies kann mit einem sogenannten Schneidaggregat in Verbindung mit einem zusätzlichen Falztrichter erreicht werden. Falzwerke mit einem solchen zusätzlichen Falztrichter sind im genannten Prospekt, auf Seite 19 gezeigt. Es lassen sich so zu den bekannten Falzarten 2 x 8 Seiten A4 oder bei Einsatz von zwei Falztrichtern 4 x 4 Seiten A4 erzeugen. Die benutzte Schreibweise von z.B. 2 x 8 Seiten A4 für zwei Produkte mit je 8 Seiten DIN A4 wird im folgenden beibehalten. Die gleiche Produkterweiterung läßt sich mit einem kompletten zusätzlichen sogenannten Doppeltrichterfalzwerk realisieren.

Die genannten Erweiterungsvarianten weisen einige Nachteile auf. So bedingen sie zusätzliche Bandauslagen, sogenannte Entsorgungslinien. Außerdem schlägt ein zusätzlicher Platzbedarf zu Buche. So steht das Doppeltrichterfalzwerk in der Verlängerung der Maschine. Außerdem fallen erhöhte Investitionskosten an. Schließlich sind die genannten Falzwerkvarianten in Kombination mit 1,5 fach breiten Maschinen, z.B. 24-Seiten-Maschinen, bzw. allen Maschinen mit durch 3 teilbaren Breiten unwirtschaftlich. Bei einer 24-Seiten-Maschine beispielsweise sind 4 x 4 Seiten A4 nur mit einer 2/3 breiten Bahn herstellbar.

Der Erfindung liegt die Aufgabe zugrunde, ein Falzwerk für eine Illustrationsdruckmaschine zu schaffen, das mit geringem technischen Aufwand erstellbar ist und eine hohe Produktionsvielfalt erlaubt.

Die Aufgabe wird erfindungsgemäß bei einem gattungsgemäßen Falzwerk mit den Mitteln des kennzeichnenden Teils des Patentanspruchs 1 gelöst. Das erfindungsgemäße Falzwerk ermöglicht zu den beschriebenen Produktionsvarianten hinaus weitere Produktionsmöglichkeiten. Auch ist dank dem Vorhandensein von drei Trichtern das Führen von z.B. 6 Strängen bzw. Bahnsträngen über einen Trichter vermeidbar und somit eine gute Falzgenauigkeit und -qualität erzielbar. Außerdem ist das Falzwerk kostengünstig erstellbar und zeichnet sich durch einen geringen Platzbedarf aus. Es lassen sich wirtschaftlich aus einer 6 Seiten breiten Bahn 4-seitige Produkte erzeugen, z.B. beim Druck mit einer 24-Seiten-Maschine 6 x 4 Seiten und beim Druck mit einer 48-Seiten-Maschine 12 x 4 Seiten.

Weitere Vorteile und Merkmale ergeben sich aus den Unteransprüchen in Verbindung mit den Zeichnungen.

Die Erfindung soll nachfolgend an einem Ausführungsbeispiel näher erläutert werden. In den zugehörigen Zeichnungen zeigt schematisch:
- Fig. 1:: ein Falzwerk mit drei Falztrichtern
- Fig. 2:: den Schnitt II-II nach Figur 1
- Fig. 3:: ein 24-seitiges Produkt
- Fig. 4:: ein 4-seitiges Produkt der Produktion 6x4 Seiten
- Fig. 5:: ein 8-seitiges Produkt
- Fig. 6:: den Beschnitt eines Produktstromes.

Das in Figur 1 dargestellte Falzwerk enthält einen Messerzylinder 1, einen Punktur- und Falzmesserzylinder 2 sowie einen Falzklappenzylinder 3. Wahlweise ist dem Punktur- und Falzmesserzylinder 2 ein Heftapparat 4 und dem Falzklappenzylinder 3 ein Greifer- und Falzmesserzylinder 5 zur Ausführung eines zweiten Querfalzes zugeordnet.

Vom Falzklappenzylinder 3 führt eine Bandleitung 6 zu einer Exemplarweiche 7. Von letzterer gehen Bandleitungen 8, 9 zu einem ersten Schaufelrad 10 nebst erster Bandleitung 11 bzw. zweitem Schaufelrad 12 nebst zweiter Bandleitung 13 ab. In den Bandauslagen 11 bzw. 13 sind wahlweise bis zu zwei Exemplartrennvorrichtungen 14 angeordnet. Weiterhin passieren die Bandleitungen 8 und 9 jeweils eine erste bzw. zweite Dritte-Falz-Vorrichtung 15, 16, an die sich jeweils ein drittes Schaufelrad 17 und eine dritte Bandleitung 18 bzw. ein viertes Schaufelrad 19 und eine vierte Bandleitung 20 anschließen (Fig. 2).

Über der den Messerzylinder 1, den Punktur- und Falzmesserzylinder 2 und den Falzklappenzylinder 3 enthaltenden Zylindergruppe ist ein erster Falztrichter 21 angeordnet, neben dem zu beiden Seiten jeweils ein zweiter bzw. dritter Falztrichter 22, 23 positioniert ist. Auf dem Bahnweg vom ersten Falztrichter 21 zum Punktur- und Falzmesserzylinder 2 sind Einlaufwalzen 24, Zugwalzen 25, eine Querperforationseinrichtung 26 und eine Längsperforationseinrichtung 27 angeordnet. An den zweiten und dritten Falztrichter 22, 23 schließen sich ebenfalls Einlaufwalzen 24.1, 24.2 sowie Leitwalzen 28 an, um die diese Trichter 22, 23 verlassenden Stränge 29, 30 ebenfalls über die Querperforationseinrichtung 26, die Längsperforationseinrichtung 27 und Zugwalzen 25 zu dem Punktur- und Falzmesserzylinder 2 zu leiten. An die die Trichter 22, 23 verlassenden Stränge 29, 30 ist jeweils eine Längsbeleimvorrichtung 31, 32 anstellbar.

Die Falztrichter 21, 22, 23 sind vorteilhaft in ihrer Längsrichtung, d. h. in Richtung der auf sie auflaufenden Stränge, verschiebbar. Der erste Falztrichter 21 ist vorteilhaft 4 Seiten breit ausgeführt, um auf ihm übliche Produktion ausführen zu können. Der zweite Falztrichter 22 und der dritte Falztrichter 23 sind vorteilhaft 2 Seiten breit ausgeführt, sie sind gegenüber dem ersten Falztrichter 21 teilbereit ausgeführt, d. h., sie weisen nur einen Teil der Breite des ersten Falztrichters 21 auf. Der zweite Falztrichter 22 kann jedoch auch die volle Breite des ersten Falztrichters 21 aufweisen.

Die von einer nicht dargestellten Druckmaschine bedruckte Bahn (bzw. Bahnen) wird in Stränge geschnitten und auf die Falztrichter 21, 22, 23 geführt. In Fig. 1 sind über den Trichtern 21 bis 23 Beispiele für diesen zuzuführende Stränge mit verschiedenen Lagen angegeben. So können beispielsweise 6x6 Seiten zugeführt werden. Darunter ist zu verstehen, dass jeder Strang 29, 30 und 33 eine 2 Seiten und eine 1 Seite breite Teilbahn enthält. Weiterhin sind auf dem Umfang eines Formzylinders zwei Druckseiten angeordnet, wodurch sich für jeden Strang 2x6 Seiten ergeben. Zur Symbolik sei erklärt, dass der mittig zur Mittellinie eines Stranges liegende Strich eine 2 Seiten breite Bahn und der bis zur Mittellinie reichende Strich eine 1 Seite breite Bahn darstellt. Die Stränge mit 6x8 Seiten werden z. B. bei 2-bahnigem Betrieb einer 24-Seiten-Druckmaschine erhalten. Die beiden Stränge mit 4x6 Seiten werden bei einbahnigem Betrieb einer 24-Seiten-Druckmaschine erhalten, wobei die beiden 1 Seite breiten Teilstränge durch Längsschnitt erhalten und auf die beiden 2 Seiten breiten Teilstränge gelegt werden.

Nachfolgend soll die Verarbeitung von 6x4 Seiten erklärt werden. Die drei jeweils 2 Seiten breiten Stränge 29, 30, 33 werden nach Längsschnitt einer Bahn, die in einer 24-Seiten-Druckmaschine mit einfachem Umfang (also zwei stehende Seiten im Umfang, 6 Seiten in der Breite) bedruckt wurde, erhalten. Die Stränge 29, 33, 30 werden über die Falztrichter 22, 21, 23 geführt und dabei längs gefalzt. Die längs gefalzten Stränge 29, 33, 30 passieren dabei anschließend die Einlaufwalzen 24.1, 24 und 24.2. Über die Leitwalzen 28 werden nachfolgend die Stränge 29 und 30 auf den Strang 33 gelegt. Die aufeinandergelegten Stränge 29, 33 und 30 durchlaufen Zugwalzen 25 und können beim Passieren der Querperforationseinrichtung 26 und der Längsperforationseinrichtung 27 mit einer Querperforation und einer Längsperforation versehen werden. Nach dem Passieren weiterer Zugwalzen 25 werden die Stränge 29, 33, 30 vom Messerzylinder 1 in Verbindung mit dem Punktur- Falzmesserzylinder 2 quer geschnitten, wobei die abgeschnittene Signatur in Laufrichtung 2 Seiten, stehend, aufweist. Die nachfolgend von Punkturen des Punktur- und Falzmesserzylinders 2 aufgenommenen Signaturen werden von Falzmessern des Punktur- und Falzmesserzylinders 2 in Falzklappen des Falzklappenzylinders 3 übergeben und dabei quer gefalzt. Das entstehende 24-seitige Produkt 34 (1x24 Seiten) ist in Fig. 3 gezeigt. Die kopfgefalzten Produkte 34 werden über die Bandleitung 6 zur Exemplarweiche 7 befördert und dort wahlweise auf die Bandleitungen 8 und 9 bzw. 8 oder 9 aufgeteilt. Mit diesen Bandleitungen 8, 9 werden die Produkte 34 durch die erste und zweite 3.Falz-Vorrichtung hindurch den Schaufelradauslagen mit dem ersten Schaufelrad 10 und der ersten Bandleitung 11 und dem zweiten Schaufelrad 12 und der zweiten Bandleitung 13 zugeführt.

Die Produkte 34 können extern einen Beschnitt erhalten, bei dem der Querfalz und wahlweise auch der Bereich der Punkturen 35 abgeschnitten wird. Dieser Beschnitt ist in Fig. 3 symbolisch angedeutet. Nach dem Beschnitt entstehen sechs Produkte 34.1 mit 4 Seiten (6x4 Seiten), die in Fig. 4 gezeigt sind. Der Beschnitt kann beispielsweise mit einem dem Fachmann geläufigen Rotaschneider erfolgen. Ein solcher Schneider beschneidet einen Produktstrom mit rotierenden Messern. Ein Rotaschneider 42 ist in Fig. 6 schematisch gezeigt. Im vorliegenden Fall wird zunächst der Produktstrom um 90° in seiner Richtung umgelenkt. Dies erfolgt mittels einer sich an die Bandleitung 11 anschließenden Bandleitung 11.1 mit einer zu ersterer um 90° gedrehten Transportrichtung. Von den nunmehr auf der Bandleitung 11.1 transportierten Produkten 34 schneidet der Rotarschneider 42 den Querfalz und den Bereich der Punkturen 35 ab, die in Transportrichtung seitlich liegen. Die entstehenden 4-seitigen Produkte 34.1 samt Schnittabfall 43 sind dargestellt. Mit einer 48-Seiten-Druckmaschine (4 stehende Seiten im Umfang, 6 Seiten in der Breite) können zwölf Produkte 34.1 mit 4 Seiten (12 x 4 Seiten) hergestellt werden. Dabei werden zwei Produkte bei einer weiteren Umdrehung des Punktur- und Falzmesserzylinders gesammelt und erst dann vom Falzmesser in die Falzklappen des Falzklappenzylinders 3 übergeben. Bei zweibahnigem Betrieb sind beispielsweise 6 x 8 Seiten den Falztrichtern 24, 24.1, 24.2 zuführbar, die dann zu sechs Produkten mit 8 Seiten (6 x 8 Seiten) verarbeitbar sind. Die Verarbeitung über drei Falztrichter 21 bis 23 hat außerdem den Vorteil, dass hohe, über einen Trichter zu führende Lagenzahlen vermeidbar sind, z. B. das Führen von sechs Lagen bei zweibahnigem Betrieb über einen Trichter.

Durch Längsverschiebung der Falztrichter 21 bis 23 ist einstellbar, dass die diese verlassenden Stränge 33, 29, 30 beim Zusammenführen nicht bündig aufeinander liegen. Dies ist im bereits genannten Prospekt Lithoman.... auf Seite 19 für zwei Stränge auch gezeigt. Die bereits etwas zueinander quer zur Transportrichtung versetzten Produkte 34.2 (Fig. 5) können dann weiter mittels der Exemplartrennvorrichtungen 14 seitlich (quer zur Transportrichtung) versetzt werden, so dass drei zueinander beabstandete Produktströme mit Produkten 34.2 mit 1x8 Seiten erzeugbar sind. Nach externem Beschnitt (Abschneiden des Querfalzes) entstehen 2 Produkte mit 4 Seiten (2x4 Seiten).

Beim Passieren der ersten und zweiten 3.Falz-Vorrichtungen 15, 16 können die Produkte 34 auch mit einem dritten Falz (zweiter Längsfalz) versehen werden. Die Auslage dieser Falzprodukte erfolgt über das dritte Schaufelrad 17 auf die dritte Bandleitung 18 und das vierte Schaufelrad 19 auf die vierte Bandleitung 20. Statt dessen können diese Falzprodukte auch nur über das vierte Schaufelrad 19 auf die vierte Bandleitung 20 abgelegt werden (Fig. 2).

Durch eine sogenannte Bundklebung lässt sich die Vielfalt der erstellbaren Produkte noch weiter erhöhen. Dies erfolgt mittels der Längsbeleimvorrichtungen 31, 32, die die Stränge 29 und 30 in der Nähe der von den Falztrichtern 22, 23 erzeugten Längsfalze auf der jeweils dem Strang 33 zugewandten Seite mit einem Leimstrich versehen. Beim Aufeinanderlegen der Stränge 29 und 30 auf den Strang 33 erfolgt dann die Verklebung. Für die Produktion mit Bundklebung werden die Falztrichter 21 bis 23 in Richtung ihrer Längsverschieblichkeit so eingestellt, dass die von ihnen erzeugten Längsfalze beim Aufeinanderlegen der Stränge 29, 30, 33 bündig aufeinander liegen. Beim Zuführen von 6 x 4 Seiten z. B. wird dann das in Fig. 3 gezeigte 24-seitige Produkt erhalten, wobei die drei Signaturen an den Längsfalzen noch verleimt sind.

Als weitere Variante kann das beschriebene, drei Falztrichter 21 bis 23 enthaltende Falzwerk zusätzlich mit einem Schneidaggregat 36 ergänzt werden. Zur Verdeutlichung der wahlweisen Vorsehung des Schneidaggregats 36 ist dieses in Fig. 1 gestrichelt und mit in Klammern gesetzter Positionsziffer angegeben. Das Schneidaggregat 36 enthält zwei Paare von Zugwalzen 37, ein Schneidzylinderpaar 38, eine Bandleitung 39, ein fünftes Schaufelrad 40 und eine fünfte Bandleitung 41.

Der den zweiten Falztrichter 22 verlassende Strang 29.1 wird nach dem Passieren der Einlaufwalzen 24.1 und eines Paares von Zugwalzen 25 zu dem Schneidaggregat 36 geführt. Dort wird er über weitere Paare von Zugwalzen 37 zu dem Schneidzylinderpaar 38 geleitet, wo er zu Produkten ä 2x4 Seiten geschnitten wird. Diese Produkte werden von der Bandleitung 39 beschleunigt und in das fünfte Schaufelrad 40 gefördert, das die Produkte auf die fünfte Bandleitung 41 auslegt. Die von den Falztrichtern 21 und 23 längsgefalzten Stränge 33, 30 werden zu dem Messerzylinder 1, Punktur- und Falzmesserzylinder 2 und Falzklappenzylinder 3 geführt. Dabei können die Falztrichter 21 und 23 soweit verschoben werden, dass die Stränge 33 und 30 nebeneinander in die Zylindergruppe 1 bis 3 einlaufen. Die Verarbeitung und Auslage der aus den Strängen 33 und 30 erzeugten Produkte 34.1 auf die erste und/oder zweite Bandleitung 11,13 erfolgt in der bereits beschriebenen Weise. Es können so drei Exemplarströme ä 2x4 Seiten mit unterschiedlichen Druckbildern erzeugt werden. Die Auslage erfolgt auf den Bandleitungen 11, 13 und 41.

Die Erfindung wurde anhand stehender Produktion (stehendes Format) beschrieben. Sie ist ebenso bei liegender Produktion (liegendes Format) anwendbar, also bei quer zu Laufrichtung der Bahn liegenden Seiten.

### Bezugszeichenliste:

- 1: Messerzylinder
- 2: Punktur- und Falzmesserzylinder
- 3: Falzklappenzylinder
- 4: Heftapparat
- 5: Greifer- und Falzmesserzylinder
- 6: Bandleitung
- 7: Exemplarweiche
- 8: Bandleitung
- 9: Bandleitung
- 10: erstes Schaufelrad
- 11: erste Bandleitung
- 11.1: Bandleitung
- 12: zweites Schaufelrad
- 13: zweite Bandleitung
- 14: Exemplartrennvorrichtung
- 15: erste Dritte-Falz-Vorrichtung
- 16: zweite Dritte-Falz-Vorrichtung
- 17: drittes Schaufelrad
- 18: dritte Bandleitung
- 19: viertes Schaufelrad
- 20: vierte Bandleitung
- 21: erster Falztrichter
- 22: zweiter Falztrichter
- 23: dritter Falztrichter
- 24: Einlaufwalzen
- 24.1: Einlaufwalzen
- 24.2: Einlaufwalzen
- 25: Zugwalzen
- 26: Querperforationseinrichtung
- 27: Längsperforationseinrichtung
- 28: Leitwalze
- 29: Strang
- 29.1: Strang
- 30: Strang
- 31: Längsbeleimvorrichtung
- 32: Längsbeleimvorrichtung
- 33: Strang
- 34: Produkt
- 34.1: Produkt
- 34.2: Produkt
- 35: Punktur
- 36: Schneidaggregat
- 37: Zugwalzen
- 38: Schneidzylinderpaar
- 39: Bandleitung
- 40: fünftes Schaufelrad
- 41: fünfte Bandleitung
- 42: Rotaschneider
- 43: Schnittabfall

## Patentansprüche

1. Falzwerk für eine Rollenrotationsdruckmaschine für Illustrationsdruck mit einem Messerzylinder (1), einem Punktur- und Falzmesserzylinder (2) und einem Falzklappenzylinder (3) sowie einem ersten Falztrichter (21) und einem diesem nebengeordneten zweiten Falztrichter (22), über die Bahnstränge (33, 29) längs falzbar und anschließend dem Falzwerk zuführbar sind, **dadurch gekennzeichnet, daß** in der gleichen vertikalen Ebene dem ersten und zweiten Falztrichter (21, 22) ein dritter Falztrichter (23) nebengeordnet ist, über den Bahnstränge (30) längs falzbar und anschließend gemeinsam dem Falzwerk zuführbar sind.

2. Falzwerk nach Anspruch 1, **dadurch gekennzeichnet, daß** die Falztrichter (21 bis 23) in vertikaler Längsrichtung in Bahnlaufrichtung der auflaufenden Bahnstränge verschiebbar sind.

3. Falzwerk nach Anspruch 1 oder 2, **dadurch gekennzeichnet, daß** der dritte Falztrichter (23) nur einen Teil der Breite des ersten Falztrichters (21) aufweist.

4. Falzwerk nach einem der vorherigen Ansprüche, **dadurch gekennzeichnet, daß** an die den zweiten und dritten Falztrichter (22, 23) verlassenden Bahnstränge (29, 30) jeweils eine Längsbeleimvorrichtung (31, 32) anstellbar ist.

5. Falzwerk nach einem der Ansprüche 1 bis 4, **dadurch gekennzeichnet, daß** die das Falzwerk verlassenden Produkte (34) über ein erstes Schaufelrad (10) auf eine erste Bandleitung (11) ausgelegt werden.

6. Falzwerk nach einem der Ansprüche 1 bis 4, **dadurch gekennzeichnet, daß** die das Falzwerk verlassenden Produkte (34) über ein erstes und/oder zweites Schaufelrad (10, 12) auf eine erste und/oder zweite Bandleitung (11, 13) ausgelegt werden.

7. Falzwerk nach Anspruch 6, **dadurch gekennzeichnet, dass** die erste oder zweite Bandleitung (11, 13) die Produkte der Bandleitungen (34) voneinander abrückende Exemplartrennvorrichtungen (14) aufweisen.

8. Falzwerk nach Anspruch 5 oder 6, **dadurch gekennzeichnet, dass** von den von dem ersten und/oder zweiten Schaufelrad (10, 12) zu einem Produktstrom ausgelegten Produkten (34) der Querfalz und wahlweise der Bereich der Punkturen (35) abschneidbar ist.

9. Falzwerk nach einem der Ansprüche 1 bis 4, **dadurch gekennzeichnet, dass** die das Falzwerk verlassenden Produkte nach Passieren zweiter Dritte-Falz-Vorrichtungen (15, 16) über jeweils ein drittes und viertes Schaufelrad (17, 19) auf eine dritte und vierte Bandleitung (18, 20) ausgelegt werden.

10. Falzwerk nach einem der vorherigen Ansprüche, **dadurch gekennzeichnet, dass** dem zweiten Falztrichter (22) ein Schneidaggregat (36) mit einem den zugeführten Bahnstrang (29.1) quer schneidenden Schneidzylinderpaar (38) sowie einem die erhaltenen Produkte auf eine fünfte Bandleitung (41) auslegenden fünften Schaufelrad (40) nachgeordnet ist.

## Claims

1. A folding unit for a web-fed rotary printing press for illustration printing having a blade cylinder (1), a pin and folding-blade cylinder (2) and a folding-jaw cylinder (3) and also a first folder former (21) and a second folder former (22) that is arranged next to the latter, via which web ribbons (33, 29) can be longitudinally folded and subsequently fed to the folding unit, **characterised in that** arranged next to the first and second folder former (21, 22) in the same vertical plane there is a third folder former (23) via which web ribbons (30) can be longitudinally folded and subsequently jointly fed to the folding unit.

2. A folding unit according to claim 1, **characterised in that** the folder formers (21 to 23) can be displaced in a vertical longitudinal direction in the web-travel direction of the leading web ribbons.

3. A folding unit according to claim 1 or 2, **characterised in that** the third folder former (23) is only partly as wide as the first folder former (21).

4. A folding unit according to one of the previous claims, **characterised in that** a respective longitudinal gluing device (31, 32) can be set on the web ribbons (29, 30) leaving the second and third folder formers (22, 23).

5. A folding unit according to one of claims 1 to 4, **characterised in that** the products (34) leaving the folding unit are delivered onto a first band line (11) by way of a first spider wheel (10).

6. A folding unit according to one of claims 1 to 4, **characterised in that** the products (34) leaving the folding unit are delivered onto a first and/or second band line (11, 13) by way of a first and/or second spider wheel (10, 12).

7. A folding unit according to claim 6, **characterised in that** the first or second band line (11, 13) has copy-separating devices (14) moving the products (34) of the band lines off from each other.

8. A folding unit according to claim 5 or 6, **characterised in that** the cross fold and optionally the pin region (35) can be cut off from the products (34) that are delivered by the first and/or second spider wheel (10, 12) to a product stream.

9. A folding unit according to one of claims 1 to 4, **characterised in that** the products leaving the folding unit, after passing through second quarter-folding devices (15, 16), are delivered onto a third and fourth band line (18, 20) by way of a third and fourth spider wheel (17, 19) respectively.

10. A folding unit according to one of the previous claims, **characterised in that** arranged downstream of the second folder former (22) there is a cutting unit (36) with a pair of cutting cylinders (38) transversely cutting the web ribbon (29.1) that is supplied and also with a fifth spider wheel (40) delivering the products that are obtained onto a fifth band line (41).

## Revendications

1. Groupe de pliage pour une presse à bobines pour impression d'illustrés avec un cylindre à couteaux (1), un cylindre à picots et couteaux de pliage (2) et un cylindre à volets de pliage (3), ainsi qu'un premier entonnoir de pliage (21) et un deuxième entonnoir de pliage (22) disposé à côté de celui-ci, par lesquels des brins de bande (33, 29) peuvent être pliés longitudinalement puis transmis au groupe de pliage,
**caractérisé en ce que**
dans le même plan vertical que les premier et deuxième entonnoirs de pliage (21, 22) est disposé à côté un troisième entonnoir de pliage (23) par lequel des brins de bande (30) peuvent être pliés longitudinalement puis transmis ensemble au groupe de pliage.

2. Groupe de pliage selon la revendication 1,
**caractérisé en ce que**
les entonnoirs de pliage (21 à 23) peuvent être décalés dans le sens longitudinal vertical, dans le sens du déplacement des brins de bande entrants.

3. Groupe de pliage selon la revendication 1 ou 2,
**caractérisé en ce que**
le troisième entonnoir de pliage (23) ne présente qu'une partie de la largeur du premier entonnoir de pliage (21).

4. Groupe de pliage selon l'une des revendications précédentes,
**caractérisé en ce que**
sur chacun des brins de bande (29, 30) quittant les deuxième et troisième entonnoirs de pliage (22, 23) peut être appliqué un dispositif d'encollage longitudinal (31, 32).

5. Groupe de pliage selon l'une des revendications 1 à 4,
**caractérisé en ce que**
les produits (34) quittant le groupe de pliage sont déposés par une première roue à aubes (10) sur un premier convoyeur à bande (11).

6. Groupe de pliage selon l'une des revendications 1 à 4,
**caractérisé en ce que**
les produits (34) quittant le groupe de pliage sont déposés par une première et/ou une deuxième roue à aubes (10,12) sur un premier et/ou un deuxième convoyeur à bande (11,13).

7. Groupe de pliage selon la revendication 6,
**caractérisé en ce que**
le premier et le deuxième convoyeur à bande (11, 13) présentent les produits des convoyeurs à bande (34) à des dispositifs de séparation d'exemplaires (14) éloignés entre eux.

8. Groupe de pliage selon la revendication 5 ou 6,
**caractérisé en ce que**
sur les produits (34) sortis par le premier et/ou le deuxième roue à aubes (10, 12) sous forme de flux de produits, le pli transversal et éventuellement la zone des picots (35) peuvent être découpés.

9. Groupe de pliage selon l'une des revendications 1 à 4,
**caractérisé en ce que**
les produits quittant le groupe de pliage, après être passés par deux dispositifs de troisième pliage (15, 16), sont déposés chacun par un troisième et une quatrième roue à aubes (17, 19) sur un troisième et un quatrième convoyeur à bande (18, 20).

10. Groupe de pliage selon l'une des revendications précédentes,
**caractérisé en ce qu'**
en aval du deuxième entonnoir de pliage (22), est disposé un agrégat de coupe (36) avec une paire de cylindres de coupe (38) coupant transversalement le brin de bande inséré (29.1) ainsi qu'un cinquième roue à aubes (40) déposant les produits reçus sur un cinquième convoyeur à bande (41).
